# DEMANDE DE BREVET EUROPEEN

(11) **EP 1 850 303 A1**
(43) Date de publication de la demande: **31.10.2007**
(21) Numéro de dépôt: 06364003.1
(22) Date de dépôt: 26.04.2006
(51) Int. Cl.: G08G 1/095, E01F 9/08

(54) **Avertisseur lumineux pour passage clouté**

(71) Demandeur: Lescaudey de Maneville, Patrick, 50190 Feugères (FR)
(72) Inventeur: Lescaudey de Maneville, Patrick, 50190 Feugères (FR)

(57) **Abrégé**

L'invention concerne un avertisseur lumineux pour passage clouté destiné à avertir les automobilistes, de manière efficace et sans équivoque, qu'un piéton va s'engager sur un passage clouté, en précisant aux dits automobilistes, non seulement qu'un piéton va s'engager, mais indiquera aussi dans quel sens le piéton va traverser le passage clouté.

## Description

L'invention concerne la SECURITE ROUTIERE. Cette invention consiste à avertir les automobilistes de manière efficace et sans équivoque qu'un piéton va s'engager sur un passage clouté. Nous connaissons actuellement différents moyens de signalisation tel panneaux lumineux ou éclairages aménagés au sol au niveau des passages cloutés, activés ou non par les piétons, par bouton poussoir, faisceau optique ou autre, mais aucun de ces dispositifs ne signale aux automobilistes si le piéton va déboucher de la gauche ou de la droite de la chaussée, ce qui est très important sur le plan de la SECURITE ROUTIERE.

Le dispositif consiste à avoir au sol au niveau du passage clouté, soit sur une ligne médiane, soit au niveau des deux cotés délimitant ledit passage clouté, une suite de plots lumineux homologués (résistant aux fortes charges, chasse-neige, inondations etc...) équipés de diodes électroluminescentes (LED) ou autres, caractérisé en ce que les plots s'allument successivement en fréquence répétitive de la gauche vers la droite ou de la droite vers la gauche, indiquant ainsi aux automobilistes dans quel sens le piéton va traverser le passage clouté, sachant de plus que celui-ci peut être caché par un véhicule alors qu'il est déjà engagé sur ledit passage clouté. Cette formule, importante sur le plan de la PREVENTION ROUTIERE captera de manière beaucoup plus aigue l'automobiliste qui aura instinctivement l'idée, non seulement de ralentir, mais de s'arrêter avant qu'il n'ait vu le piéton. L'éclairage des plots, préprogrammé, ne sera efficient que pendant la durée estimée du passage du piéton sur le passage clouté, mais jamais en permanence car la vigilance des automobilistes se relâcherait très vite.
Pour la même raison il sera préférable que ce soit le piéton lui même qui déclenche le dispositif, notamment en appuyant sur un bouton poussoir avant qu'il n'aborde le passage clouté, plutôt que d'utiliser le principe des faisceaux optiques, aménagés à chaque extrémité dudit passage clouté, qui peuvent être déclenchés inutilement lorsque le piéton arrivera à l'autre extrémité.

Sans sortir de l'idée générale et pour une meilleure description du dispositif, les plots aménagés au sol comporteront au minimum deux fenêtres munies chacune de diodes électroluminescentes (LED) alimentées par des circuits indépendants qui permettront de gérer l'éclairage successif d'une fenêtre par plot dans un sens , l'autre fenetre étant affectée pour l'autre sens.

Pour les malvoyants, il est prévu sur le bouton poussoir une lecture braille indiquant la direction à prendre pour traverser le passage clouté équipé du dispositif ci dessus décrit.

## Revendications

1. Dispositif d'avertissement lumineux aménagé au niveau d'un passage clouté, comprenant notamment des plots lumineux homologués, équipés au moins de deux fenêtres munies chacune de diodes électroluminescentes ou LED, encastrés au sol et répartis sur toute la longueur dudit passage clouté, activé par le piéton désirant traverser le passage clouté, **caractérisé en ce que** ces plots lumineux s'allument successivement, de la gauche vers la droite ou vice versa en accord avec le sens de passage que va prendre le piéton sur le passage clouté.

2. Dispositif selon la revendication -1-, **caractérisé en ce que** les plots s'allumant successivement de la gauche vers la droite ou vice versa, se fasse de manière répétitive.

3. Dispositif selon les revendications -1 et 2- **caractérisé en ce que** ledit avertisseur lumineux soit préprogrammé.

4. Dispositif selon la revendication -3- **caractérisé en ce que** l'activation de l'avertisseur lumineux se fasse par au moins un bouton poussoir aménagé à chaque extrémité du passage clouté.

5. Dispositif selon la revendication - 4- **caractérisé en ce** au niveau de chaque plot, les fenêtres munies de LED soient gérées indépendamment.

6. Dispositif selon les revendications 1-2-3 et 4- **caractérisé en ce que** le bouton poussoir soit pourvu d'une lecture braille indiquant aux malvoyants la direction à prendre pour traverser le passage clouté.

7. Dispositif selon les revendications 1-2-3-4 et 5, **caractérisé en ce que** les plots lumineux ainsi que le circuit électrique associé sont encastrés dans une bande collée à même le sol.
